# EUROPÄISCHE PATENTANMELDUNG

(11) **EP 4 481 206 A1**
(43) Veröffentlichungstag der Anmeldung: **25.12.2024**
(21) Anmeldenummer: 24180968.0
(22) Anmeldetag: 10.06.2024
(51) Int. Cl.: F15B 7/00, F15B 15/28, F15B 11/00, B61G 7/00

(54) **ELEKTROHYDRAULISCHER AKTUATOR**

(30) Priorität: 20.06.2023 DE 102023116042
(71) Anmelder: Liebherr-Transportation Systems GmbH & Co. KG, 2100 Korneuburg (AT)
(72) Erfinder: HOFMANN, Ernst, 1220 Wien (AT)
(74) Vertreter: Laufhütte, Dieter

(57) **Zusammenfassung**

Die Erfindung betrifft einen elektrohydraulischen Aktuator umfassend eine hydraulische Kolben-Zylinder-Einheit, eine hydraulisch mit einer Druckkammer der Kolben-Zylinder-Einheit verbundene Hydraulikpumpe, einen Elektromotor zum Antrieb der Hydraulikpumpe und ein Druckbegrenzungsventil, welches hydraulisch mit der Druckkammer der Kolben-Zylinder-Einheit verbunden und ausgelegt ist, bei einem Druckanstieg in der Druckkammer über einen Grenzdruck hinaus die Druckkammer zu einem Hydrauliktank hin zu entlasten. Erfindungsgemäß umfasst der elektrohydraulische Aktuator weiterhin eine Steuereinheit, welche elektrisch mit dem Elektromotor verbunden und eingerichtet ist, einen Stromanstieg im Elektromotor aufgrund eines Druckanstiegs in der Druckkammer zu erfassen und in Reaktion darauf einen Betrieb des Elektromotors automatisch anzupassen, insbesondere zu stoppen.

## Beschreibung

Die vorliegende Erfindung betrifft einen elektrohydraulischen Aktuator nach dem Oberbegriff des Anspruchs 1.

Elektrohydraulische Aktuatoren sind aus dem Stand der Technik bekannt und umfassen typischerweise eine Reihe von Komponenten zur Steuerung und zur Erfassung von Endpositionen des Aktuators wie z.B. Sensoren und Magnetventile.

Für bestimmte Anwendungen wie beispielsweise die automatische Kupplung von Zugwaggons im Personenverkehr werden pneumatische Aktuatoren eingesetzt. Im Falle von Personenzügen ist dies deshalb möglich, da neben der Bremsluftleitung eine weitere Luftleitung für die pneumatischen Kupplungszylinder vorhanden ist. Im Güterverkehr ist die Verwendung pneumatischer Kupplungszylinder jedoch nicht ohne Weiteres möglich, da in der Regel keine zusätzliche Luftleitung vorhanden ist und eine Verwendung der Bremsluftleitung zum Kuppeln nicht zulässig ist.

Vor diesem Hintergrund liegt der vorliegenden Erfindung die Aufgabe zugrunde, einen Aktuator bereitzustellen, welcher sich für den Einsatz in automatischen Kupplungsvorrichtungen im Güterverkehr eignet.

Erfindungsgemäß wird diese Aufgabe durch eine Vorrichtung mit den Merkmalen des Anspruchs 1 gelöst. Vorteilhafte Ausführungsformen der Erfindung ergeben sich aus den Unteransprüchen und der nachfolgenden Beschreibung.

Demnach wird ein elektrohydraulischer Aktuator vorgeschlagen, welcher eine hydraulische Kolben-Zylinder-Einheit, eine hydraulisch mit einer Druckkammer der Kolben-Zylinder-Einheit verbundene Hydraulikpumpe, einen Elektromotor und ein Druckbegrenzungsventil umfasst. Die Hydraulikpumpe wird durch den Elektromotor angetrieben. Das Druckbegrenzungsventil ist hydraulisch mit der Druckkammer der Kolben-Zylinder-Einheit verbunden und ausgelegt, bei einem Druckanstieg in der Druckkammer über einen Grenzdruck hinaus die Druckkammer zu einem Hydrauliktank hin zu entlasten. Das Druckbegrenzungsventil öffnet also bei Erreichen bzw. Überschreiten eines definierten Grenzdrucks in der Druckkammer, was insbesondere dann der Fall ist, wenn der Aktuator eine Endlagenposition erreicht hat (d.h. wenn die Kolben-Zylinder-Einheit vollständig ausgefahren oder eingefahren ist).

Erfindungsgemäß umfasst der elektrohydraulischer Aktuator eine Steuereinheit, welche elektrisch mit dem Elektromotor verbunden und eingerichtet ist, einen aus einem Druckanstieg in der Druckkammer resultierenden Stromanstieg im Elektromotor zu erfassen und in Reaktion darauf einen Betrieb des Elektromotors automatisch anzupassen. Bei der Steuereinheit kann es sich um den Motortreiber des Elektromotors oder um eine separate Steuereinheit handeln. Die Anpassung des Motorbetriebs kann erfolgen, wenn der Motorstrom über einen definierten Schwellenwert steigt und/oder wenn eine vorbestimmte Charakteristik (z.B. eine bestimmte Steigung) des erfassten Motorstroms erkannt wird.

Insbesondere ist vorgesehen, dass die Steuereinheit den Elektromotor und somit die Förderung von Hydraulikfluid in die Druckkammer durch die Hydraulikpumpe stoppt, wenn ein bestimmter Druckanstieg über einen erhöhten Motorstrom registriert wird.

Durch die Erfassung des Motorstroms und die darauf basierende Steuerung des Elektromotors kann das Erreichen einer Endlage des Aktuators detektiert werden, ohne auf spezielle Sensoren zurückgreifen zu müssen. Erreicht der Aktuator eine Endposition (beispielsweise vollständig ausgefahrene Kolbenstange der Kolben-Zylinder-Einheit), so steigt der Hydraulikdruck in der Druckkammer aufgrund der fortgesetzten Förderung der Hydraulikpumpe an, bis bei einem gewissen Grenzdruck das Druckbegrenzungsventil öffnet und die Druckkammer entlastet. Der daraus resultierende Stromanstieg im Elektromotor wird durch die Steuereinheit detektiert und der Motorbetrieb entsprechend angepasst (z.B. Reduktion der Drehzahl oder Stoppen des Betriebs). Dadurch ist eine sensorlose Erkennung des zugehörigen Anschlags der Kolben-Zylinder-Einheit möglich.

Durch den Verzicht auf Endlagensensoren ergibt sich eine kompakte Bauform des erfindungsgemäßen elektrohydraulischen Aktuators, sodass sich dieser für den Einsatz zum automatischen Kuppeln / Entkuppeln von Waggons im Güterverkehr eignet, wo nur ein begrenzter Bauraum für die Kupplungsvorrichtung zur Verfügung steht.

In einer möglichen Ausführungsform ist vorgesehen, dass die Kolben-Zylinder-Einheit als Differentialzylinder mit zwei Druckkammern ausgebildet ist. Dadurch ist ein bidirektionaler Betrieb der Kolben-Zylinder-Einheit (Ausfahren und Einfahren) und somit des Aktuators (z.B. Öffnen / Schließen oder Kuppeln / Entkuppeln) möglich.

In einer weiteren möglichen Ausführungsform ist vorgesehen, dass beide Druckkammern hydraulisch mit der Hydraulikpumpe verbunden sind, d.h. es wird nur eine einzige Hydraulikpumpe zum Betrieb der Kolben-Zylinder-Einheit verwendet. Die Hydraulikpumpe ist daher als bidirektionale Hydraulikpumpe ausgeführt, mittels welcher ein Fluidstrom in beide Richtungen zur wahlweisen Druckbeaufschlagung einer der beiden Druckkammern erzeugbar ist. Dadurch kann die Kolben-Zylinder-Einheit bzw. der Aktuator ohne Schaltventil in beide Richtungen betrieben werden, was zu einem noch kompakteren Aufbau des erfindungsgemäßen elektrohydraulischen Aktuators führt.

In einer weiteren möglichen Ausführungsform ist vorgesehen, dass der Elektromotor als drehrichtungsumkehrbarer Elektromotor ausgebildet ist. Die Förderungsrichtung der Hydraulikpumpe kann also durch ein Umschalten der Drehrichtung des Elektromotors geändert werden. Somit kann alleine durch entsprechende Steuerung des Elektromotors eine der beiden Druckkammern mit Druck beaufschlagt und somit der Aktuator die zugehörige Richtung betrieben werden.

Prinzipiell könnte die Hydraulikpumpe ein variables Schluckvolumen aufweisen und beispielsweise als Axialkolbenpumpe mit Schwenkplatte ausgeführt sein. Über eine entsprechende Änderung des Schluckvolumens (z.B. Steuerung des Schwenkwinkels) könnte damit beispielsweise die Ein- und Ausfahrgeschwindigkeit der Kolben-Zylinder-Einheit gesteuert oder geregelt werden. Für einen einfachen und kompakten Aufbau ist es dagegen bevorzugt, dass die Hydraulikpumpe ein konstantes Schluckvolumen aufweist. Die Ein- und Ausfahrgeschwindigkeit der Kolben-Zylinder-Einheit könnte dabei z.B. über eine entsprechende Steuerung des Elektromotors gesteuert oder geregelt werden.

In einer weiteren möglichen Ausführungsform ist vorgesehen, dass jede der Drucckammern hydraulisch mit einem eigenen Druckbegrenzungsventil verbunden ist, wobei die Druckbegrenzungsventile ausgelegt sind, bei einem Druckanstieg in der jeweiligen Druckkammer über einen Grenzdruck hinaus die zugehörige Druckkammer zu einem Hydrauliktank hin zu entlasten.

Das mit einer bestimmten Druckkammer verbundene Druckbegrenzungsventil öffnet also bei Erreichen bzw. Überschreiten eines definierten Grenzdrucks in der entsprechenden Druckkammer, was insbesondere der Fall ist, wenn der Aktuator eine der beiden Endlagenpositionen erreicht hat (d.h. wenn die Kolben-Zylinder-Einheit vollständig ausgefahren oder eingefahren ist).

Die Erfassung des Motorstroms und Anpassung des Motorbetriebs bei Erkennung eines erhöhten Motorstroms gilt bei einer Ausführung als Differentialzylinder mit zwei Druckkammern und zwei Druckbegrenzungsventilen entsprechend für jede der Druckkammern. Somit ist also eine sensorlose Erkennung beider Endanschläge (vollständig ausgefahren / eingefahren) der Kolben-Zylinder-Einheit möglich.

Ganz allgemein kann die Kolben-Zylinder-Einheit eine Kolbenstange aufweisen, die nur auf einer Seite des Kolbens aus dem Zylindergehäuse tritt oder die auf beiden Seiten des Kolbens aus dem Zylindergehäuse tritt. In letzterem Fall können die Druckbegrenzungsventile und entsprechenden Grenzdrücke der beiden Druckkammern identisch sein. In ersterem Fall (Kolbenstange nur auf einer Seite mit dem Kolben verbunden) ist eine der Druckkammern ein Ringraum (Seite der Kolbenstange) mit einem geringeren maximalen Volumen als der gegenüberliegende Kolbenraum. Dementsprechend kann vorgesehen sein, dass das mit dem Ringraum verbundene Druckbegrenzungsventil bei einem anderen Grenzdruck entlastet als das mit dem Kolbenraum verbundene Druckbegrenzungsventil. Alternativ oder zusätzlich kann die Anpassung des Motorbetriebs durch die Steuereinheit je nach Betriebsrichtung bei einem anderen Grenzstrom erfolgen. Alternativ können aber auch bei einer einseitigen Kolbenstange die Grenzdrücke bzw. Grenzströme für beide Druckkammern identisch sein.

In einer weiteren möglichen Ausführungsform ist vorgesehen, dass eine erste Drucckammer der Kolben-Zylinder-Einheit parallel zu einem ersten Druckbegrenzungsventil mit einem schaltbaren Entlastungsventil verbunden ist, welches bei Betätigung die erste Druckkammer zu einem Hydrauliktank hin entlastet. Das Druckbegrenzungsventil entlastet bei Erreichen bzw. Überschreiten eines Grenzdrucks in der zugeordneten Druckkammer, während das Entlastungsventil beispielsweise dazu diesen kann, die erste Druckkammer zu entlasten, wenn in der zweiten Druckkammer ein bestimmter Druck herrscht. Dies kann beispielsweise der Fall sein, wenn die zweite Druckkammer mit Druck beaufschlagt wird, wodurch sich das Volumen der ersten Druckkammer verringert. Das aus der ersten Druckkammer verdrängte Hydraulikfluid kann dann über das geöffnete Entlastungsventil zum Hydrauliktank abgeführt werden. Das Entlastungsventil kann im einfachsten Fall ein entsperrbares Rückschlagventil umfassen bzw. darstellen.

In einer weiteren möglichen Ausführungsform ist vorgesehen, dass das Entlastungsventil hydraulisch schaltbar ist und einen Steuereingang aufweist, der hydraulisch mit einer Hydraulikleitung verbunden ist, die die Hydraulikpumpe mit einer zweiten Druckkammer der Kolben-Zylinder-Einheit (d.h. der nicht mit dem hier betrachteten Entlastungsventil verbundenen Druckkammer) verbindet. Das Entlastungsventil ist dabei eingerichtet, bei Überschreiten eines Grenzdrucks in der Hydraulikleitung die erste Druckkammer zum Hydrauliktank zu entlasten. Wird also die zweite Druckkammer mit Druck beaufschlagt, resultiert dies in einem höheren Druck in der entsprechenden Hydraulikleitung und der mit dem Entlastungsventil verbundenen Steuerleitung, wodurch das Entlastungsventil öffnet.

Alternativ könnte das Entlastungsventil elektrisch mit der Steuereinheit verbunden und durch diese elektrisch steuerbar sein.

In einer weiteren möglichen Ausführungsform ist vorgesehen, dass die erste Drucckammer über ein Rückschlagventil mit der Hydraulikpumpe verbunden ist, welches einen Rückfluss von Hydraulikfluid aus der ersten Druckkammer zur Hydraulikpumpe sperrt. Dadurch kann die Kolben-Zylinder-Einheit gegen Last in einer bestimmten Position gehalten werden (beispielsweise in einer Endlage, in der die erste Drucckammer ein maximales Volumen aufweist), ohne dafür die Hydraulikpumpe bzw. den Elektromotor betreiben zu müssen. Es kann vorgesehen sein, dass nur eine der Druckkammern über ein solches Rückschlagventil mit der Hydraulikpumpe verbunden ist. Die zu haltende Position kann einer maximalen Ausfahrposition der Kolben-Zylinder-Einheit entsprechen.

In einer weiteren möglichen Ausführungsform ist vorgesehen, dass das Ein- und Ausfahren der Kolben-Zylinder-Einheit nur über den Elektromotor, d.h. insbesondere ohne Schaltventil steuerbar ist. Dadurch ergibt sich eine besonders einfache und kompakte Bauform des erfindungsgemäßen elektrohydraulischen Aktuators. Das Ein- und Ausfahren des Aktuators wird allein über den Elektromotor gesteuert. Zudem müssen aufgrund der Erfassung des Motorstroms keinerlei Sensoren vorhanden sein.

Die Erfindung betrifft weiterhin ein Fahrzeug mit mindestens einem erfindungsgemäßen elektrohydraulischen Aktuator. Dabei ergeben sich offensichtlich dieselben Eigenschaften und Vorteile wie für den erfindungsgemäßen elektrohydraulischen Aktuator, weshalb auf eine wiederholende Beschreibung verzichtet wird. Bei dem Fahrzeug kann es sich um ein Schienenfahrzeug, insbesondere einen Güterzug, handeln. Der elektrohydraulische Aktuator kann dabei insbesondere zum Kuppeln zweier Waggons eingesetzt werden. Allerdings lässt sich der erfindungsgemäße kompakte Aktuator auch in beliebigen anderen Anwendungen einsetzen, ist also nicht auf das Kuppeln von Zugwaggons beschränkt.

In einer möglichen Ausführungsform ist vorgesehen, dass das Fahrzeug ein Schienenfahrzeug, insbesondere ein Güterzug, mit mindestens zwei Waggons ist, wobei die Waggons mittels einer Kupplungsvorrichtung lösbar und automatisch (d.h. nicht per Hand wie bisher häufig üblich) miteinander kuppelbar sind und die Kupplungsvorrichtung einen erfindungsgemäßen elektrohydraulischen Aktuator umfasst, mittels welchem die Kupplung öffenbar und schließbar ist. Der elektrohydraulische Aktuator kann einen Differenzialzylinder mit einem Entlastungsventil und einem Rückschlagventil zur Hydraulikpumpe umfassen wir zuvor beschrieben, wobei vorzugsweise die gegen Last haltbare Position der Kolben-Zylinder-Einheit einer geschlossenen Kupplung entspricht. Dadurch wird ein ungewolltes Öffnen der Kupplung verhindert und nur durch entsprechende Betätigung des Elektromotors in die Entsperrrichtung kann die Kupplung geöffnet werden.

Weitere Merkmale, Einzelheiten und Vorteile der Erfindung ergeben sich aus dem nachfolgend anhand der einzigen Figur erläuterten Ausführungsbeispiel.

Die Figur 1 zeigt ein hydraulisches Schema des erfindungsgemäßen elektrohydraulischen Aktuators 10 (nachfolgend auch kurz "EHA" genannt) gemäß einem bevorzugten Ausführungsbeispiel.

Der EHA 10 umfasst eine Kolben-Zylinder-Einheit 12 mit einem in einem Zylindergehäuse verschiebbaren Kolben 13 und einer Kolbenstange, die in diesem Ausführungsbeispiel einseitig mit dem Kolben 13 verbunden ist und auf einer Seite aus dem Zylindergehäuse hinausgeführt ist. Bei diesem Ausführungsbeispiel ist die Kolben-Zylinder-Einheit 12 als Differentialzylinder mit einer ersten Druckkammer 21 (Kolbenkammer) und einer zweiten Druckkammer 22 (Ringkammer) ausgebildet, wodurch sich eine besonders kompakte Bauform ergibt.

Ein Beispiel für die Verwendung des erfindungsgemäßen EHA 10 ist die Kupplung zweier Waggons eines Güterzugs. Hierzu kann das Ende der Kolbenstange 14 mit einer entsprechenden (nicht dargestellten) Kupplungsvorrichtung verbunden sein. Bei diesem Ausführungsbeispiel kann eine vollständig ausgefahrene Kolbenstange 14 einem verriegelten bzw. gekuppelten Zustand und eine vollständig eingefahrene Kolbenstange 14 einem entriegelten bzw. entkuppelten Zustand entsprechen.

Die beiden Druckkammern 21, 22 der Kolben-Zylinder-Einheit 12 sind mit einer einzigen Hydraulikpumpe 16 verbunden, die in diesem Ausführungsbeispiel als bidirektionale Pumpe ausgeführt und somit eingerichtet ist, Hydraulikfluid in die erste oder in die zweite Druckkammer 21, 22 zu fördern. Die Hydraulikpumpe 16 wird von einem Elektromotor 18 angetrieben, dessen Drehrichtung umkehrbar ist. Je nach Drehrichtung des Elektromotors 18 wird durch die Hydraulikpumpe 16 wahlweise die erste oder die zweite Druckkammer 21, 22 mit Hydraulikdruck beaufschlagt und somit die Kolbenstange 14 entweder eingefahren oder ausgefahren. Durch diese Konfiguration kann das Ein- und Ausfahren der Kolbenstange 14 ohne Schaltventil gesteuert werden und es ergibt sich ein besonders einfacher und kompakter Aufbau des EHA 10.

Die erste Druckkammer 21 ist über ein Druckbegrenzungsventil 23 mit einem Hydrauliktank 40 verbunden. Das Druckbegrenzungsventil 23 ist so ausgelegt, dass es die erste Druckkammer 21 zum Hydrauliktank 40 hin entlastet, wenn in der ersten Druckkammer 21 ein gewisser Grenzdruck erreicht bzw. überschritten wird. Der Grenzdruck ist dabei so gewählt, dass dieser dann erreicht wird, wenn sich die Kolben-Zylinder-Einheit 12 in einer vollständig ausgefahrenen Position befindet und bei fortgesetzter Förderung von Hydraulikfluid in die erste Druckkammer 21 der Druck in letzterer ansteigt.

Auch die zweite Druckkammer 22 ist über ein entsprechendes Druckbegrenzungsventil 24 mit dem Hydrauliktank 40 verbunden. Dieses öffnet, wenn bei Erreichen der vollständig eingefahrenen Position der Kolben-Zylinder-Einheit 12 der Hydraulikdruck in der zweiten Druckkammer 22 einen gewissen Grenzdruck erreicht bzw. überschreitet.

Erfindungsgemäß umfasst der EHA 10 eine Steuereinheit 19, welche den Motorstrom im Elektromotor 18 erfasst. Das Erreichen der Endanschlagspositionen der Kolben-Zylinder-Einheit 12 (vollständig eingefahren / ausgefahren) geht mit einem Anstieg des Motorstroms im Elektromotor 18 einher, welcher von der Steuereinheit 19 detektiert wird. Die Steuereinheit 19 ist so eingerichtet, dass sie bei Erkennung eines entsprechenden Anstiegs im Motorstrom den Elektromotor anhält, sodass kein weiteres Hydraulikfluid mehr in die entsprechende Druckkammer 21, 22 gefördert wird. Dadurch ist es möglich, ohne Verwendung von Sensoren das Erreichen des vorderen oder hinteren Anschlags der Kolben-Zylinder-Einheit 12 zu erkennen.

Die der ersten Druckkammer 21 zugeordnete Seite der Hydraulikpumpe 16 ist über ein Rückschlagventil 28 mit dem Hydrauliktank 40 verbunden, über welches Hydraulikfluid zum Einfahren der Kolbenstange 14 (Druckbeaufschlagung der zweiten Druckkammer 22) aus dem Tank 40 gefördert wird. Die der zweiten Druckkammer 22 zugeordnete Seite der Hydraulikpumpe 16 ist über ein weiteres, umgekehrt geschaltetes Rückschlagventil 29 mit dem Hydrauliktank 40 verbunden, über welches Hydraulikfluid zum Ausfahren der Kolbenstange 14 (Druckbeaufschlagung der ersten Druckkammer 21) aus dem Tank 40 gefördert wird.

In dem gezeigten Ausführungsbeispiel ist die erste Druckkammer 21 über eine erste Hydraulikleitung 31 mit der Hydraulikpumpe verbunden. In der ersten Hydraulikleitung 31 befindet sich ein Rückschlagventil 27, das so geschaltet ist, dass es einen Rückfluss von Hydraulikfluid aus der ersten Druckkammer 21 zur Hydraulikpumpe 16 blockiert. Die zweite Druckkammer 22 ist über eine zweite Hydraulikleitung 32 direkt mit der Hydraulikpumpe 16 verbunden.

Die erste Druckkammer 21 ist parallel zum Druckbegrenzungsventil 23 über ein hydraulisch betätigbares Entlastungsventil 26 mit dem Hydrauliktank 40 verbunden. Das Entlastungsventil 26 ist in diesem Ausführungsbeispiel als entriegelbares Rückschlagventil ausgeführt und weist einen Steuereingang auf, der über eine Steuerleitung 33 mit der zweiten Hydraulikleitung 32 verbunden ist. Das Entlastungsventil 26 wird somit über den Druck in der zweiten Hydraulikleitung 32 geschaltet.

Beim Ausfahren der Kolben-Zylinder-Einheit 12 fördert die Hydraulikpumpe 16 Hydraulikfluid über das geöffnete Rückschlagventil 28 aus dem Tank 40 sowie rücklaufendes Hydraulikfluid, welches aus der zweiten Druckkammer 22 gedrückt wird, in die erste Druckkammer 21 hinein. Ist der vordere Anschlag erreicht (Kolbenstange 14 vollständig ausgefahren), so öffnet das mit der ersten Druckkammer 21 verbundene Druckbegrenzungsventil 23. Der daraus resultierende Anstieg im Motorstrom wird durch die Steuereinheit 19 detektiert, womit eine sensorlose Erkennung des vorderen Anschlags erreicht wird. Mit Hilfe des Rückschlagventils 27 in der ersten Hydraulikleitung 31 kann die Kolben-Zylinder-Einheit 12 in der vorderen bzw. ausgefahrenen Position gegen Last gehalten werden, ohne dafür die Hydraulikpumpe 16 bzw. den Elektromotor 18 betreiben zu müssen.

Beim Einfahren der Kolben-Zylinder-Einheit 12 wird der Drehsinn des Elektromotors 18 und somit die Förderrichtung der Hydraulikpumpe 16 umgekehrt. Dadurch fließt nun Hydraulikfluid vom Tank 40 über das nun geöffnete Rückschlagventil 29 und die Hydraulikpumpe 16 in die zweite Druckkammer 22. Um die hydraulische Blockage in der ersten Druckkammer 21 zu lösen, wird das Entlastungsventil 26 durch den Druck in der zweiten Hydraulikleitung 32 (und somit den Druck in der zweiten Druckkammer 22) geöffnet und das Hydraulikfluid kann aus der ersten Druckkammer 21 in den Tank 40 abfließen. Wie zuvor wird das Erreichen des hinteren Anschlags (Kolbenstange 14 vollständig eingefahren) durch Öffnen des mit der zweiten Druckkammer 22 verbundenen Druckbegrenzungsventils 24 und einen entsprechenden Anstieg im Motorstrom detektiert.

Der erfindungsgemäße elektrohydraulische Aktuator 10 zeichnet sich durch ein Minimum an Komponenten aus. Abgesehen von dem Elektromotor 18 werden keine weiteren elektrischen Elemente wie Magnetventile oder Sensoren verwendet.

### Bezugszeichenliste:

- 10: Elektrohydraulischer Aktuator
- 12: Kolben-Zylinder-Einheit
- 13: Kolben
- 14: Kolbenstange
- 16: Hydraulikpumpe
- 18: Elektromotor
- 19: Steuereinheit
- 21: Erste Druckkammer
- 22: Zweite Druckkammer
- 23: Erstes Druckbegrenzungsventil
- 24: Zweites Druckbegrenzungsventil
- 26: Entlastungsventil
- 27: Rückschlagventil
- 28: Rückschlagventil
- 29: Rückschlagventil
- 31: Erste Hydraulikleitung
- 32: Zweite Hydraulikleitung
- 33: Steuerleitung
- 40: Hydrauliktank

## Patentansprüche

1. Elektrohydraulischer Aktuator (10) umfassend eine hydraulische Kolben-Zylinder-Einheit (12), eine hydraulisch mit einer Druckkammer (21, 22) der Kolben-Zylinder-Einheit (12) verbundene Hydraulikpumpe (16), einen Elektromotor (18) zum Antrieb der Hydraulikpumpe (16) und ein Druckbegrenzungsventil (23, 24), welches hydraulisch mit der Druckkammer (21, 22) der Kolben-Zylinder-Einheit (12) verbunden und ausgelegt ist, bei einem Druckanstieg in der Druckkammer (21, 22) über einen Grenzdruck hinaus die Druckkammer (21, 22) zu einem Hydrauliktank (40) hin zu entlasten,
**gekennzeichnet durch**
eine Steuereinheit (19), welche elektrisch mit dem Elektromotor (18) verbunden und eingerichtet ist, einen Stromanstieg im Elektromotor (18) aufgrund eines Druckanstiegs in der Druckkammer (21, 22) zu erfassen und in Reaktion darauf einen Betrieb des Elektromotors (18) automatisch anzupassen, insbesondere zu stoppen.

2. Elektrohydraulischer Aktuator (10) nach Anspruch 1, wobei die Kolben-Zylinder-Einheit (12) als Differentialzylinder mit zwei Druckkammern (21, 22) ausgebildet ist.

3. Elektrohydraulischer Aktuator (10) dem vorhergehenden Anspruch, wobei beide Druckkammern (21, 22) hydraulisch mit der Hydraulikpumpe (16) verbunden sind und die Hydraulikpumpe (16) als bidirektionale Hydraulikpumpe ausgeführt ist, mittels welcher ein Fluidstrom in beide Richtungen erzeugbar ist.

4. Elektrohydraulischer Aktuator (10) nach dem vorhergehenden Anspruch, wobei der Elektromotor (18) als drehrichtungsumkehrbarer Elektromotor ausgebildet ist und die Hydraulikpumpe (16) vorzugsweise ein konstantes Schluckvolumen aufweist.

5. Elektrohydraulischer Aktuator (10) nach einem der Ansprüche 2 bis 4, wobei jede der Druckkammern (21, 22) hydraulisch mit einem Druckbegrenzungsventil (23, 24) verbunden ist, wobei die Druckbegrenzungsventile (23, 24) ausgelegt sind, bei einem Druckanstieg in der jeweiligen Druckkammer (21, 22) über einen Grenzdruck hinaus die jeweilige Druckkammer (21, 22) zu einem Hydrauliktank (40) hin zu entlasten.

6. Elektrohydraulischer Aktuator (10) nach einem der Ansprüche 2 bis 5, wobei eine erste Druckkammer (21) der Kolben-Zylinder-Einheit (12) parallel zu einem ersten Druckbegrenzungsventil (23) mit einem schaltbaren Entlastungsventil (26) verbunden ist, welches bei Betätigung die erste Druckkammer (21) zu einem Hydrauliktank (40) hin entlastet, wobei das Entlastungsventil (26) vorzugsweise ein entsperrbares Rückschlagventil umfasst.

7. Elektrohydraulischer Aktuator (10) nach dem vorhergehenden Anspruch, wobei das Entlastungsventil (26) hydraulisch schaltbar ist und einen Steuereingang aufweist, der hydraulisch mit einer die Hydraulikpumpe (16) mit einer zweiten Druckkammer (22) der Kolben-Zylinder-Einheit (12) verbindenden Hydraulikleitung (32) verbunden ist, wobei das Entlastungsventil (26) eingerichtet ist, bei Überschreiten eines Grenzdrucks in der Hydraulikleitung (32) die erste Drucckammer (21) zum Hydrauliktank (40) zu entlasten.

8. Elektrohydraulischer Aktuator (10) nach Anspruch 6 oder 7, wobei die erste Druckkammer (21) über ein Rückschlagventil (27) mit der Hydraulikpumpe (16) verbunden ist, welches einen Rückfluss von Hydraulikfluid aus der ersten Druckkammer (21) zur Hydraulikpumpe (16) sperrt.

9. Elektrohydraulischer Aktuator (10) nach einem der vorhergehenden Ansprüche, welcher mindestens durch die Merkmale des Anspruchs 4 weitergebildet ist, wobei das Ein- und Ausfahren der Kolben-Zylinder-Einheit (12) nur über den Elektromotor (18) steuerbar ist.

10. Fahrzeug, insbesondere Schienenfahrzeug, mit einem elektrohydraulischen Aktuator (10) nach einem der vorhergehenden Ansprüche.

11. Fahrzeug nach dem vorhergehenden Anspruch, wobei das Fahrzeug ein Schienenfahrzeug, insbesondere ein Güterzug, mit mindestens zwei Waggons ist, wobei die Waggons mittels einer Kupplungsvorrichtung lösbar miteinander kuppelbar sind und die Kupplungsvorrichtung einen elektrohydraulischen Aktuator (10) nach einem der Ansprüche 1 bis 10 umfasst, mittels welchem die Kupplung öffenbar und schließbar ist.
